# EUROPÄISCHE PATENTSCHRIFT

(11) **EP 0 176 816 B1**
(45) Veröffentlichungstag und Bekanntmachung des Hinweises auf die Patenterteilung: **27.09.1989**
(21) Anmeldenummer: 85111372.0
(22) Anmeldetag: 09.09.1985
(51) Int. Cl.: A47C 1/032, A47C 3/026

(54) **Stuhl mit rückwärts neigbarem Sitz- und Rückenlehnenträger**
Chair with reclining seat and backrest support
Chaise à siège et support de dossier inclinable vers l'arrière

(30) Priorität: 03.10.1984 CH 4760/84
(43) Veröffentlichungstag der Anmeldung: 09.04.1986
(62) Teilanmeldung aus: 89102231.1
(73) Patentinhaber: Giroflex-Entwicklungs AG, CH-5322 Koblenz (CH)
(72) Erfinder: Locher, Hermann, CH-4143 Dornach (CH)
(74) Vertreter: EGLI-EUROPEAN PATENT ATTORNEYS

(56) Entgegenhaltungen:
- WO-A-83/00610
- CH-A- 529 537

## Beschreibung

Die Erfindung betrifft einen Stuhl mit einem rückwärts neigbaren Sitz- und Rückenlehnenträger, wobei der Sitzträger am knieseitigen Sitzende mit einem Drehgelenk an einem Tragteil um eine horizontale Achse schwenkbar angeordnet und an dem rückenlehnenseitigen Sitzende durch ein Drehgelenk mit horizontaler Achse mit dem Rückenlehnenträger schwenkbar verbunden ist, welch letzterer an dem Tragteil mit Abstand von dem Drehgelenk des Sitzträgers um eine horizontale Achse schwenkbar angelenkt und beim Rückwärtsneigen des Sitzträgers um einen grösseren Winkel als der Neigungswinkel des Sitzträgers neigbar ist, wobei eine an dem Rückenlehnenträger geführte Rückenlehne entsprechend der Neigung des Sitzträgers absenkbar ist, und ein für einen solchen Stuhl geeignetes Stuhlgestell.

Stühle mit rückwärts neigbarem Sitzträger und Rückenlehnenträger sind in verschiedenen Ausführungen bekannt. In der einfachsten, bekannten Ausführungsform sind der Sitzträger und der Rückenlehnenträger mit ihrem einen Ende an einem Tragteil mit Abstand um je eine horizontale Achse schwenkbar angelenkt, wobei der Sitzteil an seinem andern Ende durch ein Drehgelenk mit dem Rückenlehnenträger verbunden ist. Beim Rückwärtsneigen des Sitzteils neigt sich der Rükkenlehnenträger um einen grösseren Winkel als der Sitzteil, wobei hierfür eines der Drehgelenke zusätzlich als Schiebegelenk auszubilden oder eine zusätzliche Verbindungslasche an einem der Drehgelenke anzuordnen ist. Die grössere Neigung des Rückenlehnenträgers bewirkt den bekannten Auszieheffekt, d.h. die Kleidung des Stuhlbenützers wird bei der Rückwärtsneigung nach oben gezogen.

Um den Auszieheffekt zu vermeiden, ist es bekannt (PCT-Anmeldung WO 83/00610), an dem Rückenlehnenträger eine in der Höhe verschiebbare Rückenlehne anzuordnen, die bei der Rückwärtsneigung des Sitzträgers, in entsprechendem Mass abwärts geführt wird, so dass kein Auszieheffekt auftritt.

Die selbsttätige in Abhängigkeit der Rückwärtsneigung des Sitzträgers erfolgende Verschiebung der Rückenlehne wird durch ein Gestänge erreicht, das an dem tragteilseitigen Drehgelenk des Rückenlehnenträgers angelenkt und mit dem tragteilseitigen Ende des Rückenlehnenträgers gekoppelt ist. Dieses Gestänge benötigt verhältnismässig viel Platz und ist, da es sich unter der Sitzfläche bis gegen das knieseitige Sitzende erstreckt, nicht nur platz-, sondern auch kostenaufwendig.

Die Verminderung bzw. Eliminierung des Auszieheffektes stellt eine spürbare Erhöhung des Komfortes dar, weshalb man auf die verschiebbare Rückenlehne nicht verzichten will. Hier setzt nun die Erfindung ein, der die Aufgabe zugrundeliegt, den eingangs beschriebenen Stuhl so weiterzuentwickeln, dass die Verminderung bzw. Eliminierung des Auszieheffektes mit einfachen und weniger Platz beanspruchenden Mitteln erreicht wird. Diese Aufgabe wird gemäss der Erfindung dadurch gelöst, dass die verschiebbare Rückenlehne über eine Gliederkette mit dem rükkenseitigen Ende des Sitzteiles gekoppelt ist. Dadurch wird erreicht, dass der Platz unter der Sitzfläche von Teilen für die Verstellung der Rückenlehne freibleibt und die Glieder der Gliederkette wegen des geringen Abstandes zwischen der Koppelstelle und der Rückenlehne klein ausgeführt werden können.

Die Erfindung umfasst im weiteren auch Stuhlgestelle gemäss den abhängigen Ansprüchen 4 bis 10.

Die Erfindung ist in der Zeichnung in einem Ausführungsbeispiel mit verschiedenen Stuhlgestell-Varianten dargestellt und nachfolgend beschrieben. Alle Figuren stellen kinematische Ersatzbilder eines Stuhls bzw. Stuhlgestelle dar. Demgemäss sind die einzelnen Teile nur einmal gezeichnet, obwohl sie je nach der konstruktiven Ausbildung einfach oder auch mehrfach vorkommen können. Es wird hierzu auf die bereits erwähnte PCT-Anmeldung, insbeosndere Fig.3 bis 5, und auf das EP-Patent 136374, insbesondere

Fig. 2 bis 4, verwiesen. Es zeigen:
Fig. einen rückwärts neigbaren Stuhl (bzw. dessen kinematisches Ersatzbild) mit verschiebbarer Rückenlehne,
Fig.2 eine erste Variante des Stuhlgestells des Stuhls nach Fig. 1,
Fig.3 eine zweite Variante des Stuhlgestells des Stuhls nach Fig. 1 und
Fig. 4 eine dritte Variante des Stuhlgestells des Stuhls nach Fig. 1.

Der in Fig.1 dargestellte Stuhl ist auf einem Tragteil 1 abgestützt, der gewöhnlich einen Teil eines meist fahrbaren, nur angedeuteten Fussgestells 2 darstellt. Am Tragteil 1 sind ein Sitzträger 3 und ein Rückenlehnenteil 4 gelagert, wobei der Sitzträger 3 mit seinem knieseitigen Ende mittels eines Drehgelenkes 5 am Tragteil 1 schwenkbar gelagert ist. Der Rückenlehnenteil 4 ist mittels eines Drehgelenkes 6 an einem Hebel 7 angelenkt, der seinerseits mittels eines weiteren Drehgelenkes 8 im Abstand vom Drehgelenk des Sitzträgers 3 im Tragteil 1 schwenkbar gelagert ist.

Alle hier beschriebenen Drehgelenke, so auch die Drehgelenke 5, 6, 8, sind mit horizontaler Drehachse angeordnet, was in der weiteren Beschreibung nicht mehr besonders erwähnt wird.

Der Sitzträger 3 und der Rückenlehnenteil 4 sind rückenlehnenseitig mittels eines Drehgelenkes 9 miteinander drehbar verbunden. Der Hebel 7 ist als auskragender Arm 10 ausgebildet, an dessen freiem Ende das eine Ende eines Federgliedes 11 abgestützt ist. Das andere Ende des Federgliedes 11 ist am Tragteil 1 abgestützt, wobei es am knieseitigen Drehgelenk 5 des Sitzträgers 3 angelenkt oder in der Nähe dieses Drehgelenkes am Tragteil 1 abgestützt ist. Bewegt sich der Rückenlehnenteil 4 um einen bestimmten Betrag, wird dieser am freien Ende des Armes 10 vergrössert, so dass der Federweg des Federgliedes 11 entsprechend vergrössert wird.

Der Sitzträger 3 ragt mit einer Verlängerung 12 über das rückenlehnenseitige Drehgelenk 9 hinaus. Am freien Ende dieser Verlängerung ist eine Gliederkette 15 mittels eines Drehgelenkes 16 angekuppelt, die sich aus drei, gelenkig miteinander verbundenen Gliedern 17, 18, 19 zusammensetzt. Das Glied 19 ist an seinem freien Ende mit einem Schieber 20 verbunden, der auf dem Rückenlehnenträger 4 geführt ist und eine, durch eine gestrichelte Linie schematisch dargestellte Rückenlehne 21 trägt.

Beim Zurückneigen des Stuhls bewegt sich der Sitzträger 3 um das knieseitige Drehgelenk 5 in Pfeilrichtung a und der Rückenlehnenträger 4 um das rückenlehnenseitige Drehgelenk 9 in Pfeilrichtung A, wobei die Neigung des Rückenlehnenträgers 4 grösser ist als diejenige des Sitzträgers 3. Durch die Relativbewegung zwischen den beiden Trägern 3, 4 wird die Gliederkette 15 so verstellt, dass sich der Schieber 20 mit der Rükkenlehne 21 abwärtsbewegt. Dies wird dadurch erreicht, dass das mittlere Glied 18 mittels eines Drehgelenkes 22 im Rückenlehnenträger 4 schwenkbar gelagert ist. Das Glied 18 bildet somit einen zweiarmigen Hebel, durch den die Neigung des Gliedes 17 beim Zurückneigen des Rükkenlehnenträgers 4 verringert und damit die Abwärtsbewegung des Schiebers 20 bewirkt. Das Glied 19 dient nur dazu, ein Klemmen des Schiebers 20 auf seiner Führung zu verhindern.

Beim Stuhl nach Fig. 1 verbindet der eine Arm des Hebels 7 den Rückenlehnenteil 4 mit dem Tragteil 1. Der zwischen den Drehgelenken 6, 8 gelegene Arm ist demnach eine Lasche, durch die die Rückwärtsneigung der beiden Träger 3, 4 klemmungsfrei und ohne Ausbildung eines Drehgelenkes als zusätzliches Schiebegelenk ermöglicht wird. Aus Fig. 1 ist weiter die platzsparende und einfache Lösung der Verschiebung des Schiebers 20 mit der Rückenlehne 21 erkennbar. Der Platz unterhalb des Sitzträgers 3 kann für die Anordnung anderer Teile verwendet werden, wobei auch die Wirkung des Federgliedes 11 durch Verwendung des Hebels 7 vergrössert wird, da dadurch die Bewegung des Rückenlehnenträgers 4 übersetzt wird.

In Fig. 2-4 ist nur noch das Stuhlgestell, d. h. der Stuhl ohne die Gliederkette 15 und Schieber 20, dargestellt. Selbstverständlich ist es ohne weiteres möglich, auch an diesen Stuhlgestellen die Gliederkette 15 mit dem Schieber 20 anzubringen, um damit auch bei diesen Ausführungsformen den Auszieheffekt zu eliminieren. Im übrigen zeigen die Ausführungen nach Fig. 1-4, dass unter dem Sitzträger 3 freier Platz entsteht, wenn für das Verschieben der Rückenlehne 21 kein Gestänge in den Bereich des Tragteiles 1 geführt werden muss, sondern die ausserhalb des Sitzträgers 3 liegende Gliederkette 15 verwendet werden kann.

Im weitern zeigen Fig.2-4, dass dadurch zusätzliche Federmittel oder Gestänge für deren Betätigung eingesetzt werden können, wie noch nachfolgend gezeigt wird.

Beim Stuhlgestell nach Fig. 2 sind gleiche Teile mit den gleichen Bezugszeichen wie in Fig. 1 versehen. Der im knieseitigen Drehgelenk 5 gelagerte Sitzträger 3 ist rückenlehnenseitig mit einer Lasche 25 und zwei Drehgelenken 9, 13 mit dem Rückenlehnenträger 4 verbunden, womit der Rückenlehnenträger 4 mittels des Drehgelenkes 8 am Tragteil 1 schwenkbar gelagert werden kann, ohne dass ein Schiebegelenk vorgesehen werden müsste. Der Rückenlehnenträger 4 weist hierbei einen vom Drehgelenk 8 auskragenden Arm 23 auf, an dessen freiem Ende das Federglied 11 abgestützt ist. Weitere Federmittel sind rücklehnenseitig angebracht, siehe eine Zugfeder 26, die einerseits am Rückenlehnenträger 4 und andererseits am Tragteil 1 befestigt ist. Sind weitere Federmittel erforderlich, ist es auch möglich, im knieseitigen Drehgelenk 5 des Sitzträgers 3 und im Drehgelenk 8 eine Torsionsfeder anzuordnen.

In den dargestellten Ausführungsformen des Stuhls und der Stuhlgestelle haben die Federmittel immer die Aufgabe, den Stuhl bei seiner Entlastung in die Normal- oder Arbeitsstellung zu bewegen. Dabei ist es erwünscht, die im Kniebereich angeordneten Federmittel 11, insbesondere eine Gasdruckfeder, betätigen zu können, um damit den Stuhl in einer bestimmten Lage, z. B. in der rückwärtsgeneigten Lage zu blockieren. Hierbei kann die Betätigung wegen der Lage der Federmittel leicht zugänglich gestaltet werden.

Beim Stuhlgestell nach Fig. 3 ist das eine Ende der Federmittel 11 an einem Laschenpaar 30, 31 abgestützt, von dem die Lasche 30 am rückenlehnenseitigen Drehgelenk 9 der beiden Träger 3, 4 und die Lasche 31 am Tragteil 1 abgestützt sind. Mit dem Laschenpaar 30, 31 kann der Federweg der Federmittel 11 variiert werden. Im weitern ist noch eine Zugfeder 27 einerseits an dem Laschenpaar 30, 31 und andererseits am Tragteil 1 abgestützt.

Beim Stuhlgestell nach Fig.4 sind die beiden Träger 3, 4 durch die Lasche 25 rückenlehnenseitig miteinander verbunden und durch die Drehgelenke 5, 8 am Tragteil 1 schwenkbar gelagert. Für die eine Abstützung der Federmittel 11 ist ein Laschenpaar 32, 33 vorgesehen, von dem die Lasche 32 am rückenlehnenseitigen Drehgelenk 9 des Sitzträgers 3 und die Lasche 33 am Drehgelenk 8 des Rückenlehnenträgers 4 im Sitzteil 1 schwenkbar gelagert ist.

Selbstverständlich ist es möglich, auch bei den Stuhlgestellen nach Fig. 3 und 4 und auch in Fig. 1 am knieseitigen Drehgelenk 5 des Sitzträgers 3 eine Torsionsfeder vorzusehen. Bei den Stuhlgestellen nach Fig. 2, 3 und 4 könnte die Torsionsfeder aber auch am Drehgelenk 8 des Rückenlehnenträgers 4 vorgesehen werden.

Der beschriebene Stuhl und die beschriebenen Stuhlgestelle weisen unter dem Sitzträger ein verhältnismässig geringes Volumen an Gestängeteilen auf. Der bei anderen Konstruktionen unvermeidliche «Entenbauch» wegen der Anordnung voluminöser und sperriger Gestängeteile unter dem Sitzträger kann bei der vorliegenden Konstruktion vermieden werden.

## Patentansprüche

1. Stuhl mit einem rückwärts neigbaren Sitzträger (3) und einem Rückenlehnenträger (4), wobei der Sitzträger an dem knieseitigen Sitzende mit einem Drehgelenk (5) an einem Tragteil (1) um eine horizontale Achse schwenkbar angeordnet und an dem rückenlehnenseitigen Sitzende durch ein Drehgelenk (9) mit horizontaler Schwenkachse mit dem Rückenlehnenträger schwenkbar verbunden ist, welch letzterer am Tragteil mit Abstand von dem knieseitigen Drehgelenk des Sitzträgers um eine horizontale Achse schwenkbar angelenkt und beim Rückwärtsneigen des Sitzträgers um einen grösseren Winkel als der Neigungswinkel des Sitzträgers neigbar ist, wobei eine am Rückenlehnenträger geführte Rückenlehne (21) entsprechend der Neigung des Sitzträgers absenkbar ist, dadurch gekennzeichnet, dass die verschiebbare Rückenlehne (21) über eine Gliederkette (15) mit dem rückenlehnenseitigen Ende des Sitzträgers (3) gekoppelt ist.

2. Stuhl nach Anspruch 1, dadurch gekennzeichnet, dass an dem Rückenlehnenträger (4) zwischen der Rückenlehne (21) und dem rückenlehnenseitigen Ende des Sitzträgers (3) ein Drehgelenk (22) angeordnet ist, an dem ein Glied (18) der Gliederkette (15) drehbar gelagert ist.

3. Stuhl nach Anspruch 2, dadurch gekennzeichnet, dass die Gliederkette (15) aus drei Gliedern (17, 18, 19) besteht, von denen das mittlere Glied (18) als ein zweiarmiges Hebelglied ausgebildet ist, das mit seiner Schwenkachse in dem Drehgelenk (22) des Rückenlehnenträgers (4) schwenkbar gelagert ist.

4. Stuhlgestell eines Stuhles nach einem der Ansprüche 1 bis 3, mit einem Tragteil (1), an dem mittels Drehgelenken (5, 8) ein rückwärts neigbarer Sitzträger (3) und ein mit dem Sitzträger mittels Kupplungsgelenken (9, 13) gekuppelter Rükkenlehnenträger (4) angelenkt sind, wobei dem Drehgelenk (8) des Rückenlehnenträgers (4) ein auskragender Arm (23) zugeordnet ist, an dessen freiem Ende ein Federglied (11) abgestützt ist, dadurch gekennzeichnet, dass der Sitzträger (3) über das Kupplungsgelenk mit einer Lasche (25) verbunden ist, die mit dem andern Kupplungsgelenk (13) an dem Rückenlehnenträger (4) schwenkbar angelenkt ist.

5. Stuhlgestell eines Stuhles nach einem der Ansprüche 1 bis 3, mit einem Tragteil (1), an dem mittels Drehgelenken (5, 8) ein rückwärts neigbarer Sitzträger (3) und ein mit dem Sitzträger mittels Kupplungsgelenken (9) gekuppelter Rückenlehnenträger (4) angelenkt sind, wobei an dem Drehgelenk (8) des Rückenlehnenträgers (4) ein auskragender Arm (10) zugeordnet ist, an dessen freiem Ende ein Federglied (11) abgestützt ist, dadurch gekennzeichnet, dass an dem auskragenden Arm (10) der Rückenlehnenträger (4) mit einem kleineren Hebelarm an einem Drehgelenk (6) angelenkt ist als der Hebelarm des am freien Ende des Arms angelenkten Federgliedes (11).

6. Stuhlgestell eines Stuhles nach einem der Ansprüche 1 bis 3, mit einem Tragteil (1), an dem mittels Drehgelenken (5, 8) ein rückwärts neigbarer Sitzträger (3) und ein mit dem Sitzträger gekuppelter Rückenlehnenträger (4) angelenkt sind, wobei dem Drehgelenk (8) des Rückenlehnenträgers (4) ein auskragender Arm (31, 33) zugeordnet ist, an dessen freiem Ende ein Federglied (11) abgestützt ist, dadurch gekennzeichnet, dass das mit dem knieseitigen Drehgelenk (5) am Tragteil (1) abgestützte Federglied (11) am andern Ende an den Enden zweier miteinander verbundener Laschen (30, 31, 32, 33) abgestützt ist, wobei mindestens eine Lasche (30; 32, 33) mit dem Sitzteil (3) oder dem Rückenlehnenträger (4) verbunden ist.

7. Stuhlgestell nach Anspruch 6, dadurch gekennzeichnet, dass die eine Lasche (30) an dem rückenlehnenseitigen, dem Sitzteil (3) und dem Rückenlehnenteil (4) gemeinsamen Kupplungsgelenk (9) angelenkt ist, während die andere Lasche (31) am Tragteil (1) schwenkbar gelagert ist.

8. Stuhlgestell nach Anspruch 6, dadurch gekennzeichnet, dass von den beiden Laschen (32, 33) die eine Lasche (32) am rücklehnenseitigen Kupplungsgelenk (9) des Sitzträgers (3) und die andere Lasche (33) an dem Drehgelenk (8) des Rückenlehnenträgers (4) im Tragteil (1) drehbar gelagert sind.

9. Stuhlgestell nach einem der Ansprüche 4 bis 8, dadurch gekennzeichnet, dass die im Tragteil (1) angeordneten Drehgelenke (5, 8) mit einer Torsionsfeder ausgerüstet sind, die im Sinne einer Rückführung des Stuhlgestelles aus der Rückwärtsneigung in die Ausgangslage wirksam ist.

10. Stuhlgestell nach einem der Ansprüche 4 bis 9, dadurch gekennzeichnet, dass unter dem Sitzteil (3) weitere Federglieder (26, 27) angeordnet sind, von denen das eine Ende am Tragteil (1) und das andere Ende an einem der Träger (3, 4) oder an dem Laschenpaar (30, 31; 32, 33) befestigt ist.

## Claims

1. Chair with a rearwardly inclinable seat carrier (3) and a backrest carrier (4), wherein the seat carrier is arranged swingable about a horizontal axis with a pivot (5) to a carrier part (1) at the kneewards end of the seat and is rotatably connected at the end of the seat towards the backrest by a pivot (9) with a horizontal rotational axis with the backrest carrier, which latter is swingably linked to the carrier part at a distance from the kneewards pivot of the seat carrier swingable about a horizontal axis and on rearwardly inclining of the seat carrier is inclinable about a larger angle than the angle of inclination of the seat carrier, wherein a backrest (21) guided on the backrest carrier can be lowered corresponding to the inclination of the seat carrier, characterised in that the slidable backrest (21) is coupled via a chain of members (15 ) with the end of the seat carrier (3) towards the backrest.

2. Chair according to Claim 1, characterised in that on the backrest carrier (4), between the backrest (21) and the end of the seat carrier (3) towards the backrest, a pivot (22) is arranged on which a member (18) of the chain of members (15) is rotatably mounted.

3. Chair according to Claim 2, characterised in that the chain of members (15) consists of three members (17, 18, 19) of which the central nember (18) is constructed as a two armed lever member which is swingably mounted with its rotational axis in the pivot (22) of the backrest carrier (4).

4. Chair frame of a chair according to one of Claims 1 to 3 with a carrier part (1) to which, by means of pivots (5, 8), a rearwardly inclinable seat carrier (3) and a backrest carrier (4) coupled with the seat carrier by means of coupling links (9, 13) are pivoted, wherein a projecting arm (23) is arranged to the pivot (8) of the backrest carrier (4), on the free end of which a spring member (11) is supported, characterised in that the seat carrier (3) is connected via the coupling link with a tie (25) which is pivoted with the other coupling pivot (13) rotatably to the seat back carrier (4).

5. Chair frame of a chair according to one of claims 1 to 3 with a carrier part (1) to which, by means of pivots (5, 8), a rearwardly inclinable seat carrier (3) and a backrest carrier (4) coupled with the seat carrier by means of coupling pivots (9) are arranged wherein arranged on the pivot (8) of the backrest carrier (4) is a projecting arm (10), on the free end of which a spring member (11) is supported, characterised in that the backrest carrier (4) is pivoted on the projecting arm (10) with a smaller lever arm at a pivot (6) than the lever arm of the spring member (11) pivoted to the free end of the arm.

6. Chair frame of a chair according to one of the Claims 1 to 3 with a carrier part (1) to which, by means of pivots (5, 8), a rearwardly inclinable seat carrier (3) and a backrest carrier (4) coupled with the seat carrier are pivoted, wherein on the pivot (8) of the backrest carrier (4) is arranged a projecting arm (33) on the free end of which a spring member (11) is supported, characterised in that the spring member (11) supported with the kneewards pivot (5) on the carrier part (1) is supported at its other end to the ends of two ties connected with one another (30,31,32,33) wherein at least one tie (30; 32, 33) is connected with the seat part (3) or the backrest part (4).

7. Chair frame according to Claim 6, characterised in that the one tie (30) is pivoted to the pivot link (9) common to the seat part (3) and the backrest part (4) while the other tie (31) is pivotally mounted on the carrier part (1).

8. Chair frame according to Claim 6, characterised in that of the two ties (32, 33) the one tie (32) is rotatably mounted on the backrestwards coupling pivot (9) of the seat carrier (3) and the other tie (33) to the pivot (8) of the backrest carrier (4) in the carrier part (1).

9. Chair frame according to one of Claims 4 to 8, characterised in that the pivots (5, 8) arranged in the carrier part (1) are provided with a torsion spring which is effective in the sense to return the chair frame from the rearwards inclination into the starting position.

10. Chair frame according to one of Claims 4 to 9, characterised in that, below the seat part (3), further spring members (26, 27) are arranged of which the one end is fixed to the carrier part (1) and the other end to one of the carriers (3, 4) or to the pair of links (30, 31; 32, 33).

## Revendications

1. Chaise comportant un support de siège (3) inclinable vers l'arrière et un support de dossier (4), le support de siège, à l'extrémité du siège côté genoux, étant monté pivotant autour d'un axe horizontal, sur un élément de support (1 ), par une articulation tournante, et à l'extrémité du siège côté dossier assemblé pivotant au support de dossier, par une articulation (9) à axe de pivotement horizontal, lequel support de dossier s'articule sur l'élément de support, à une certaine distance de l'articulation tournante côté genoux du support de siège, de manière à pivoter autour d'un axe horizontal, et peut s'incliner, lorsque l'on incline vers l'arrière le support de siège, d'un angle supérieur à l'angle d'inclinaison de ce dernier, un dossier (21) guidé sur le support de dossier, pouvant être abaissé suivant l'angle du support de siège, caractérisée en ce que le dossier (21) coulissant est accouplé à l'extrémité côté dossier du support de siège (3), par une chaîne à maillons (15).

2. Chaise selon la revendication 1, caractérisée en ce qu'une articulation tournante (22) est placée sur le support de dossier (4), entre le dossier (21) et l'extrémité côté dossier du support de siège (3), laquelle articulation est montée tournante sur l'un des maillons (18) de la chaîne à maillons (15).

3. Chaise selon la revendication 2, caractérisée en ce que la chaîne à maillons (15) est constituée de trois maillons (17, 18, 19) dont le maillon central (18) est un maillon à levier à deux bras, qui avec son axe de pivotement est monté pivotant dans l'articulation tournante (22) du support de dossier (4).

4. Bâti d'une chaise selon l'une des revendications 1 à 3, comportant un élément de support (1) sur lequel s'articulent, par des articulations tournantes (5, 8) un support de siège (3) inclinable vers l'arrière, et un support de dossier (4) accouplé au support de siège, par des articulations d'accouplement (9, 13), un bras en porte-à-faux (23) étant associé à l'articulation tournante (8) du support de dossier (4), bras à l'extrémité libre duquel prend appui un organe à ressort (11), caractérisée en ce que le support de siège (3) est relié, par l'articulation d'accouplement, à une jumelle (25) qui s'articule pivotante sur le support de dossier (4) par l'autre articulation d'accouplement (13).

5. Bâti de chaise d'une chaise selon les revendications 1 à 3, comportant un élément de support (1) sur lequel sont placés, par des articulations tournantes (5, 8) un support de siège (3) inclinable vers l'arrière et un support de dossier (4) accouplé au support de siège, par des articulations d'accouplement (9), un bras en porte-à-faux (10, 11) étant associé à l'articulation tournante (8) du support de siège (4), bras à l'extrémité libre duquel prend appui un organe à ressort (11), caractérisé en ce que le support de dossier (4) s'articule sur le bras en porte-à-faux (10), sur une articulation tournante (6), par un bras de levier plus court que celui de l'organe à ressort (11) qui s'articule à l'extrémité libre du bras.

6. Bâti de chaise d'une chaise selon l'une des revendications 1 à 3, comportant un élément de support sur lequel s'articulent, par des articulations tournantes (5, 8) un support de siège (3) inclinable vers l'arrière et un support de dossier (4) accouplé au support de siège, un bras en porte-à-faux (33) étant associé à l'articulation tournante (8) du support de siège (4), bras à l'extrémité libre duquel prend appui un organe à ressort (11), caractérisé en ce que l'organe à ressort (11), prenant appui sur l'élément de support (1) par l'articulation tournante (5) côté genoux, pend appui à l'autre extrémité, contre les extrémités de deux jumelles (30, 31, 32, 33) reliées entre elles, une jumelle au moins (30, 32, 33) étant reliée à la partie de siège (3) ou à la partie de dossier (4).

7. Bâti de chaise selon la revendication 6, caractérisé en ce que l'une des jumelles (30) s'articule sur l'articulation d'accouplement (9) côté dossier, commune à la partie de siège (3) et à la partie de dossier (4), tandis que l'autre jumelle (31) est montée pivotante sur l'élément de support (1

8. Bâti de chaise selon la revendication 6, caractérisée en ce que sur les deux jumelles (32, 33), la jumelle (32) est montée tournante sur l'articulation d'accouplement (9) côté dossier du support de siège (3) et l'autre jumelle (33) est montée tournante dans l'élément de support (1), sur l'articulation tournante (8) du support de dossier (4).

9. Bâti de chaise selon l'une des revendications 4 à 8, caractérisé en ce que les articulations tournantes (5, 8) disposées dans l'élément de support (1), sont équipées d'un ressort de torsion qui agit en replaçant le bâti de chaise dans la position initiale, à partir de la position inclinée vers l'arrière.

10. Bâti de chaise selon l'une des revendications 4 à 9, caractérisé en ce que sous la partie de siège (3), sont placés d'autres organes à ressort (26, 27) dont une extremité est fixée sur l'élément de support (1), et l'autre extrémité sur l'un des supports (3, 4) ou sur la paire de jumelles (30, 31 ; 32,33).
